# EUROPÄISCHE PATENTSCHRIFT

(11) **EP 0 883 540 B1**
(45) Veröffentlichungstag und Bekanntmachung des Hinweises auf die Patenterteilung: **07.02.2001**
(21) Anmeldenummer: 97950050.1
(22) Anmeldetag: 30.10.1997
(51) Int. Cl.: B61C 9/52, B61F 3/16, B61F 3/04

(54) **Einzel- oder Doppelachsfahrwerk für Schienenfahrzeuge, mit einer angetriebenen Losradachse**
Railway bogie with a driven wheel axle
Bogie ferroviaire à roues folles

(30) Priorität: 07.12.1996 DE 19650913
(43) Veröffentlichungstag der Anmeldung: 16.12.1998
(73) Patentinhaber: Gutehoffnungshütte Radsatz GmbH, 46145 Oberhausen (DE)
(72) Erfinder: BRINKMANN, Andreas, D-42855 Remscheid (DE); KASPRZYK, Thaddäus, D-45478 Mülheim (DE)
(74) Vertreter: Patentanwälte Dr. Solf & Zapf
(86) Internationale Anmeldenummer: EP9706001
(87) Internationale Veröffentlichungsnummer: WO9824674

(56) Entgegenhaltungen:
- EP-A- 0 052 244
- EP-A- 0 308 720
- EP-A- 0 548 044
- WO-A-96/29224
- DE-A- 19 618 637

## Beschreibung

Die Erfindung bezieht sich auf ein Einzel-oder Doppelachsfahrwerk für Schienenfahrzeuge, insbesondere auf Fahrwerke oder Drehgestelle an Niederflurfahrzeugen, mit einer angetriebenen Losradachse für Schienenfahrzeuge, insbesondere für Fahrwerke oder Drehgestelle an Niederflurfahrzeugen gemäß Oberbegriff des Anspruches 1.

Aus der Zeitschrift: Der Nahverkehr, Heft 6/94 Aufsatz "Neues bei Laufwerkskomponenten und gummigefederten Rädern", Abb. 6 und 8 sind nicht-angetriebene, gebremste Lauffahrwerke (Einzel- oder Doppelachsfahrwerke) bekannt, die zur Ermöglichung eines niedrigen Fußbodens auch im Bereich des Fahrwerkes sog. Losradachsen verwenden. Die Losradachse besteht im wesentlichen aus einer gekröpften, nicht-rotierenden Achse (Portalachse) mit beidseitigen Achsköpfen mit Achsstummeln, auf denen jeweils ein in der Regel gummigefedertes Losrad gelagert ist. Über eine Primärfederung stützt sich der Fahrwerksrahmen des Fahrwerks auf der Losradachse ab. Zu diesem Zweck weist beispielsweise die Losradachse für die Normalspur am Achskopf an der Radinnenseite zwei bearbeitete Auflageflächen für die Primärfederung auf. Die Losradachsen der vorgenannten Ausführungen sind zwar mit einer Scheibenbremse ausgerüstet, besitzen aber keine Möglichkeit zum Antrieb.

Aus der DE 44 29 889 A1 sind, angetriebene Losradachsen an einem Doppelachsfahrwerk für Schienenfahrzeuge bekannt. Eine praktische Ausgestaltung hierzu ist zum Beispiel in der Zeitschrift: Verkehr und Technik, Heft 9 / 96, Seite 387 f. in dem Aufsatz "Combino, die modulierbare Niederflurstraßenbahn..." dargestellt. Hierbei stützt sich ein Fahrwerksrahmen auf zwei gekröpften Losradachsen (Portalachsen) ab, wobei die die Auflageflächen für die Rahmen und Achsen verbindende Primärfederung sich, an der Innenseite der Räder befinden.

Der Antrieb zur Übertragung des Drehmomentes der Losräder der Losradachsen erfolgt in der Form, daß zwischen dem an der Fahrzeugaußenseite angeordneten, primär abgefederten elektromechanischen Antrieb und dem jeweiligen Losrad eine kardanische Doppelkupplung angeordnet ist, die an der Außenseite des Rades angreift.

Die Ausführung der Losradachsen mit außen am Rad angreifender kardanischer Doppelkupplung und innenliegenden Anschlüssen für die Primärfederung ermöglicht in der Regel z.B. bei normalspurigen Fahrzeugen (Spurweite ca. 1435 mm) die Anordnung eines niederflurigen Mittelganges zwischen den Köpfen der Losradachse mit ausreichender Breite.

Bei Fahrzeugen mit geringerer Spurweite (z.B. für Schmalspurbahnen mit 1000 mm Spurweite), bei denen das Abstandsmaß zwischen den Innenflächen der Räder kleiner ist, wird durch die Anordnung der Auflageflächen für die Primärfederung an der Innenseite des Rades die Breite des Mittelganges des Niederflurwagens zusätzlich in unerwünschter Weise weiter eingeschränkt.
Gleiches gilt auch bei z.B. normalspurigen Fahrzeugen, bei denen eine größere Mittelgangbreite gewünscht wird, als dieses durch die vorgenannte Lösung ermöglicht wird.

Der Erfindung liegt daher die Aufgabe zugrunde, ein Fahrwerk Losradachse vorzuschlagen, bei der dieses Problem nicht besteht, und außerdem eine zu große Baubreite von Losradachse und Antrieb vermieden wird, um z.B. auch Schmalspur-Fahrzeuge mit gleichzeitig geringer Wagenkastenbreite ohne störenden Überstand der Fahrwerke zu ermöglichen.

Die Lösung dieser Aufgabe ist in Patentanspruch 1 angegeben. Die Unteransprüche 2 bis 4 enthalten sinnvolle Ausführungsformen dazu.

Der erfindungsgemäße Vorschlag besteht im wesentlichen darin, daß die Anordnung der Auflageflächen für die Primärfederung und der Abtriebsebene der kardanischen Doppelkupplung gegenüber dem Rad vertauscht wird, so daß die Auflageflächen an der Radaußenseite und die Abtriebsebene der Kupplung an der Radinnenseite angeordnet sind. Dieses setzt voraus, daß die gekröpfte Portalachse als Radtragrahmen U-förmig um beide Räder herumgeführt ist, wobei auf den beiden Schenkeln jeweils die Primärfederauflageflächen ausgebildet sind. Die als Kardanwelle ausgebildete Verbindung zwischen Antriebs- und Abtriebsebene der kardanischen Doppelkupplung ist durch eine zentrale Öffnung des Rades und der Radtragrahmens geführt.

Da z.B. gegenüber der in DE 44 29 889 A1 beschrieben Anordnung nun die Einbaubreite für die Abtriebsebene der kardanischen Doppelkupplung wesentlich kleiner ist als die für den Achskopf des Radtragrahmens (Auflageflächen für die Primärfederung), kann hierdurch der Fahrzeugfußboden verbreitert oder bei Schmalspurfahrzeugen überhaupt erst sinnvoll ermöglicht werden.

Es hat sich als günstig erwiesen, wenn das Rad an der Innenseite des Radtragrahmens auf einem möglichst kurzen Hohl-Achsstummel als Radträger gelagert ist und dieser Radträger entweder direkt oder mittels einer Flanschverbindung mit dem Radtragrahmen verbunden ist. Hierdurch wird eine stabile Konstruktion mit geringer Baubreite erreicht. Die Baubreite wird zusätzlich verringert, wenn die Radscheibe ein Teil der Abtriebsebene der kardanischen Doppelkupplung ist.

Je Rad kann ein Erdungskontakt an sich bekannter Ausführung vorgesehen werden. Die Besonderheit besteht nun darin, daß das rotierende Bauteil des Kontaktes direkt in die Kardanwelle integriert ist, während das nicht-rotierende Bauteil über eine Drehmomentstütze, die z.B. gleichzeitig als elektrische Zuleitung dient, mit dem Radtragrahmen verbunden ist. Zwecks Stromführung zum Radreifen sind Strombrücken zwischen dem Radreifen und dem an der Kardanwelle an der Abtriebsseite ausgebildeten Kupplungsstern vorhanden. Da die Kardantrommel über die Gummipakete der Abtriebsebene der kardanischen Doppelkupplung gegenüber der Radscheibe, und die Radscheibe außerdem gegenüber dem Radreifen durch den Gummiring des gummigefederten Rades isoliert ist, kann auf die Verwendung aufwendiger, stromisolierter Radlager verzichtet werden. Durch die beschriebene Gestaltung wird ein Stromdurchgang durch die Wälzlager sicher vermieden.

Neben der in DE 44 29 889 A1 beschriebenen Fahrwerksausführung mit zwei Losradachsen (Doppelachsfahrwerk) und Kopplung der Räder einer Längsseite durch einen längsliegenden Motor mit zwei angeflanschten Kegelradgetrieben sind natürlich auch Ausführungen möglich, bei denen die Längskopplung durch einen querliegenden Motor und ein den Motor und beide Losräder verbindendes Stirnradgetriebe erfolgt. Ebenso sind Einzelachsfahrwerke denkbar, bei denen dann naturgemäß keine Längskopplung gegeben ist, da je Seite nur ein Losrad mit einem Antrieb (Motor oder Motor-Getriebe-Einheit) verbunden ist.

Für die angetriebene Losradachse als Gegenstand der Erfindung ist es daher ohne Bedeutung, wie das Antriebsmoment an der Antriebsseite der kardanischen Doppelkupplung erzeugt wird und ob die Losradachse nun in einem Einzel- oder einem Doppelachsfahrwerk eingesetzt wird.

Die Erfindung wird anhand der beigefügten drei Figuren beispielsweise näher erläutert. Es zeigen
- Figur 1: die angetriebene Losradachse in der Draufsicht,
- Figur 2: teils im waagerechten Schnitt, teils in der Draufsicht die Anordnung der kardanischen Doppelkupplung sowie die Gestaltung des Radträgers für das gummigefederte Rad,
- Figur 3: schematisch in der Draufsicht die Anwendung der erfindungsgemäßen Losradachse in einem Doppelachsfahrwerk für einen Niederflurwagen.

Der U-förmig ausgebildete Radtragrahmen 1 (Portalachse) der Losradachse umfaßt außen die Räder 2. An den beiden Schenkeln des Radtragrahmens sind die Auflageflächen 14 für die Primärfederung ausgebildet.
Auf der Innenseite jedes einzelnen Rades 2 ist die Abtriebsebene 3 der kardanischen Doppelkupplung angeordnet. Wie aus Fig. 2 ersichtlich, ist direkt an der Radscheibe 7 ein Teil der Abtriebskupplung 3 angeordnet. Antriebsebene 4 und Abtriebsebene 3 der kardanischen Doppelkupplung sind über eine Kardanwelle 5 miteinander Verbunden. Diese Kardanwelle 5 ist durch eine Öffnung des Rades 2 und des Radtragrahmens 1 geführt. Die Antriebsseite 4 ist über ein Getrieb 11 mit dem nicht dargestellten auf jeder Seite zwischen den Rädern 2 angeordneten Motor verbunden. Die Antriebs- und die Abtriebsebene 3, 4 der kardanischen Doppelkupplung bestehen in an sich bekannter Weise aus Hohlwellensternen und dazwischen angeordneten Keilpaketen. Das Abtriebszahnrad des Getriebes 11 ist als Hohlwelle ausgebildet. Über die dem Rad abgewandte Seite wird das Antriebsmoment über den mit der Hohlwelle verbundenen Hohlwellenstern auf die Antriebsebene 4 der Hohlwellenkeilpaketkupplung übertragen. Eine durch die Getriebehohlwelle hindurch geführte Kardanwelle 5 leitet das Drehmoment in die Abtriebsebene 3. Diese wiederum besteht aus den gleichen Keilpaketen wie sie in der Antriebsebene 4 verwendet werden und dem mit der Radscheibe 7 verbundenen Radstern.

Das Rad 2 ist an der Innenseite des Radtragrahmens 1 über eine Radlagerung 16 auf einem Hohl-Achsstummel 6 direkt oder mittels einer Flanschverbindung gelagert.

In der Kardanwelle 5 ist der rotierende Teil eines Erdungskontaktes 8 integriert.

Der feststehende Teil ist über eine Drehmomentstütze 12, die gleichzeitig auch als Zuleitung dienen kann, mit dem Radtragrahmen verbunden. Die Stromführung vom Erdungskontakt zum Radreifen 10 erfolgt über Strombrücken 13, die am Kupplungsstern der Kardanwelle 5 befestigt sind.

Durch den Gummiring 9 des gummigefederten Rades sowie durch die Gummielemente der Abtriebsebene 3 der kardanischen Doppelkupplung findet eine wirksame Stromisolierung zwischen Radscheibe und Radtragrahmen statt, so daß auf den Einbau stromisolierter Wälzlager zwischen Radscheibe 7 und dem Hohl-Achsstummel 6 verzichtet werden kann.

Figur 3 zeigt beispielhaft die Anwendung zweier erfindungsgemäßer Losrad-achsen in einem angetriebenen Doppelachsfahrwerk. Je Fahrwerkslängsseite ist dabei eine Antriebseinheit vorhanden, die aus einem Motor 15 und den jeweils beidseitig angeflanschten Kegelradgetrieben 11 besteht. Die Antriebseinheit ist an einem nicht dargestellten Fahrwerksrahmen aufgehängt, der sich wiederum über die Primärfederauflageflächen 14 auf den Radtragrahmen 1 der beiden Losradachsen abstützt.

### Bezugszeichenliste

- 1: Radtragrahmen (Portalachse)
- 2: Rad
- 3: Abtriebsebene der kardanischen Doppelkupplung
- 4: Antriebsebene der kardanischen Doppelkupplung
- 5: Kardanwelle
- 6: Hohl-Achsstummel
- 7: Radscheibe
- 8: Erdungskontakt
- 9: Gummiring
- 10: Radreifen
- 11: Getriebe
- 12: Drehmomentstütze
- 13: Strombrücken
- 14: Auflageflächen für die Primärfederung
- 15: Motor
- 16: Radlagerung

## Patentansprüche

1. Einzel-oder Doppelachsfahrwerk für Schienenfahrzeuge, insbesondere Fahrwerke oder Drehgestelle an Niederflurfahrzeugen mit einer angetriebenen Losradachse mit einzeln gelagerten Rädern wobei auf jeder Fahrwerkslängsseite außen am Fahrwerksrahmen ein Antrieb befestigt ist und der Antrieb über eine kardanische Doppelkupplung mit dem jeweiligen Losrad verbunden ist, **dadurch gekennzeichnet, daß** ein Radtragrahmen (1) mit Auflageflächen (14) für die Primärfederung die beiden Räder (2) von außen umgreift, und zwischen den Längsträgern des Einzel-oder Doppelachsfahrwerkes angeordnet ist die Abtriebsebene (3) der kardanischen Doppelkupplung an der Radinnenseite und die Antriebsebene (4) der kardanischen Doppelkupplung außerhalb des Radtragrahmens (1) angeordnet ist, und die Kardanwelle (5) als Verbindung zwischen Antriebsebene (4) und Abtriebsebene (3) durch eine zentrale Öffnung des Rades (2) und des Radtragrahmens (1) geführt ist.

2. Einzel-oder Doppelachsfahrwerk nach Anspruch 1, **dadurch gekennzeichnet,** daß das Rad (2) an der Innenseite des Radtragrahmens (1) auf einem Hohl-Achsstummel (6) direkt oder mittels einer Flanschverbindung gelagert ist.

3. Einzel-oder Doppelachsfahrwerk nach Anspruch 1 oder 2, **dadurch gekennzeichnet,** daß die Radscheibe (7) ein Teil der Abtriebsebene (3) der kardanischen Doppelkupplung ist.

4. Einzel-oder Doppelachsfahwerk nach den Anspruch 1, 2 oder 3, **dadurch gekennzeichnet**, daß ein Erdungskontakt (8) in die Kardanwelle (5) integriert ist, über eine Drehmomentstütze (12) zum mit dem Radtragrahmen (1) verbunden ist, daß Strombrücken (13) vom kardanwellenseitigen Kupplungsstern der Abtriebsebene (3) zum Radreifen (10) führen, und daß über die Gummielemente der Abtriebsebene (3) und den Gummiring (9) des Rades (2) eine Stromisolierung stattfindet.

## Claims

1. Single-axle or dual-axle undercarriage for rail vehicles, in particular undercarriages or bogies on dropped-frame vehicles, with a driven idler-wheel axle having individually mounted wheels, a drive being fastened externally to the undercarriage frame on each longitudinal side of the undercarriage, and the drive being connected to the respective idler wheel via a cardanic dual coupling, characterized in that a wheel-carrying frame (1) with bearing surfaces (14) for the primary suspension surrounds the two wheels (2) from outside and is arranged between the side members of the single-axle or dual-axle undercarriage, the driven plane (3) of the cardanic dual coupling is arranged on the wheel inside and the drive plane (4) of the cardanic dual coupling is arranged outside the wheel-carrying frame (1), and the cardan shaft (5), as a connection between the drive plane (4) and driven plane (3), is led through a central orifice of the wheel (2) and of the wheel-carrying frame (1).

2. Single-axle or dual-axle undercarriage according to Claim 1, characterized in that the wheel (2) on the inside of the wheel-carrying frame (2) is mounted on a hollow axle stub (6) directly or by means of a flanged ccnnection.

3. Single-axle or dual-axle undercarriage according to Claim 1 or 2, characterized in that the wheel disc (7) is part of the driven plane (3) of the cardanic dual coupling.

4. Single-axle or dual-axle undercarriage according to Claim 1, 2 or 3, characterized in that an earthing contact (8) is integrated into the cardan shaft (5) and is connected to the wheel-carrying frame (1) via a torque support (12), in that current bridges (13) lead from the coupling star of the driven plane (3), said coupling star being on the cardan-shaft side, to the wheel tyre (10), and in that current insulation takes place via the rubber elements of the driven plane (3) and via the rubber ring (9) of the wheel (2).

## Revendications

1. Châssis roulant à un essieu ou à deux essieux pour véhicules ferroviaires, en particulier, châssis roulants ou bogies pour véhicules à plancher surbaissé, comprenant un essieu moteur à roues montées folles possédant des roues montées individuellement, un entraînement étant fixé extérieurement au cadre du châssis roulant, sur chaque côté longitudinal du châssis roulant, et l'entraînement étant relié à la roue montée folle respective par l'intermédiaire d'un joint de cardan double, caractérisé en ce qu'un cadre support de roues (1) possédant des surfaces d'appui (14) pour la suspension primaire entoure extérieurement les deux roues (2) et est disposé entre les longerons du châssis roulant à un essieu ou à deux essieux, le plan de sortie (3) du joint de cardan double étant disposé sur le côté intérieur de la roue et le plan d'entrée (4) du joint de cardan double étant disposé à l'extérieur du cadre support de roues (1), et l'arbre de cardan (5), constituant la liaison entre le plan d'entrée (4) et le plan de sortie (3), étant passé à travers une ouverture centrale de la roue (2) et du cadre support de roues (1).

2. Châssis roulant à un essieu ou à deux essieux selon la revendication 1, caractérisé en ce que la roue (2) est montée rotative sur un moignon d'essieu creux (6), directement ou au moyen d'un assemblage à flasque au droit du côté intérieur du cadre support de roues (1).

3. Châssis roulant à un essieu ou à deux essieux selon la revendication 1 ou 2, caractérisé en ce que le disque de roue (7) forme une partie du plan de sortie (3) du joint de cardan double.

4. Châssis roulant à un essieu ou à deux essieux selon la revendication 1, 2 ou 3, caractérisé en ce qu'un contact de mise à la masse (8) est intégré dans l'arbre de cardan (5) et est relié au cadre support de roues (1) par l'intermédiaire d'un bras de réaction de couple (12), en ce que des ponts de courant (13) relient l'étoile d'accouplement côté arbre de cardan du plan de sortie (3) au bandage (10) de la roue et en ce qu'une isolation électrique est réalisée au moyen des éléments en caoutchouc du plan de sortie (3) et de l'anneau de caoutchouc (9) de la roue (2).
